# EUROPÄISCHE PATENTSCHRIFT

(11) **EP 2 489 292 B1**
(45) Veröffentlichungstag und Bekanntmachung des Hinweises auf die Patenterteilung: **01.04.2015**
(21) Anmeldenummer: 12154173.4
(22) Anmeldetag: 07.02.2012
(51) Int. Cl.: A47L 9/14

(54) **Staubsaugerbeutel**
Bag for a vacuum cleaner
Sac d'aspirateur

(30) Priorität: 15.02.2011 DE 202011000339 U
(43) Veröffentlichungstag der Anmeldung: 22.08.2012
(73) Patentinhaber: Wolf PVG GmbH & Co. KG, 32602 Vlotho-Exter (DE)
(72) Erfinder: Czado, Wolfgang, Dr., 32429 Minden (DE); Linnemann, Bernhard, Dr., 33415 Verl (DE); Löwen, Johann, 32257 Bünde (DE)
(74) Vertreter: Dantz, Jan Henning

(56) Entgegenhaltungen:
- WO-A1-2007/059939
- DE-B3-102008 031 988
- DE-U1-202005 021 300
- DE-U1-202006 016 303
- US-A- 5 522 908

## Beschreibung

Die vorliegende Erfindung betrifft einen Staubsaugerbeutel mit einer Außenwand aus Filtermaterial, in der eine Einströmöffnung ausgebildet ist.

Die US 3,370,405 offenbart einen Staubsaugerbeutel, bei dem eine Trennwand an gegenüberliegenden Längsseiten mit einer Außenwand des Staubsaugerbeutels verklebt ist. Dadurch ist der Innenraum des Staubsaugerbeutels in zwei Kammern unterteilt, die zumindest teilweise sukzessiv durchströmt werden. Beide Kammern sind jedoch von der Außenwand des Staubsaugerbeutels umgeben, so dass nur begrenzt eine Aufteilung in einen Vorfilter und einen nachgeschalteten Filter vorgenommen wird und daher die Trennwand die Standzeit des Staubsaugerbeutels nicht nennenswert erhöht.

Die DE 20 2006 016 303 offenbart einen Staubsaugerbeutel, bei dem in Innenraum des Beutels ein weiterer Beutel angeordnet ist, dessen Beutelöffnung um die Einströmöffnung des Staubsaugerbeutels angeordnet ist. Dadurch ist es möglich, dass die einströmende Luft zunächst in dem kleineren Beutel vorgefiltert wird und dann eine Nachfilterung durch die Außenwand des Staubsauger beutels erfolgt. Allerdings ist nachteilig, dass der Innenbeutel ein relativ kleines Volumen besitzt und daher schnell gefüllt wird. Zudem ist ein solcher Beutel fertigungstechnisch schlecht in den Staubsaugerbeutel einzubringen und auch die Herstellung des Innenbeutels ist aufwändig. Wenn der innenbeutel nicht gleichmäßig durchströmt wird, kann es zudem zu Problemen bei der Entfaltung des Staubsaugerbeutels für den Betrieb kommen.

Ferner offenbart die DE 10 2008 031 988 einen Filterbeutel für einen Staubsauger, der einen äußeren Beutel sowie einen inneren Beutel aufweist. Der innere Beutel besteht aus einem Gittermaterial und weist eine höher Luftdurchlässigkeit auf als der äußere Beutel.

Es ist daher Aufgabe der vorliegenden Erfindung, einen Staubsaugerbeutel zu schaffen, der eine erhöhte Standzeit aufweist und auch bei zunehmender Befüllung mit Staub eine hohe Saugleistung besitzt. Zudem soll eine effektive Filterung erreicht werden.

Diese Aufgabe wird mit einem Staubsaugerbeutel mit den Merkmalen des Anspruches 1 gelöst.

Erfindungsgemäß ist in dem Staubsaugerbeutel ein schlauchförmiges Gebilde aus luftdurchlässigem Material angeordnet, das in einem mittleren Bereich eine zu der Einströmöffnung gegenüberliegende Durchgangsöffnung aufweist. Dadurch tritt die durch die Einströmöffnung eintretende Luft durch die Durchgangsöffnung und damit in das schlauchförmige Gebilde ein, in dem eine Vorfilterung stattfinden kann, wobei die eintretende Luft durch die Form des schlauchförmigen Gebildes in zwei Teilströme aufgeteilt wird. Durch das schlauchförmige Gebilde kann der Luftstrom vorgefiltert werden, so dass die durch das schlauchförmige Gebilde austretende Luft nur noch einen Teil des Staubes enthält, insbesondere kleinere Partikel. Der vorgefilterte Reststaub kann dann durch die Außenwand des Staubsaugerbeutels nachgefiltert werden, wobei eine Verstopfung der Außenwand des Staubsaugerbeutels erst deutlich später auftritt, da ein Großteil des Staubes bereits in dem schlauchförmigen Gebilde hängenbleibt.

Gemäß einer bevorzugten Ausgestaltung ist das schlauchförmige Gebilde zumindest teilweise an der Außenwand fixiert. Durch die Fixierung soll gewährleistet werden, dass die Durchgangsöffnung zur Einströmöffnung gegenüberliegend ausgerichtet ist, damit eine Vorfilterung in dem schlauchförmigen Gebilde gewährleistet ist.

Das schlauchförmige Gebilde füllt vorzugsweise nur einen Teil des Innenvolumens des Staubsaugerbeutels aus, insbesondere zwischen 10 % bis 50 %, beispielsweise 15 % bis 30 %. Dadurch wird gewährleistet, dass das schlauchförmige Gebilde einen gewissen Abstand zu der Außenwand des Filtermaterials besitzt und somit eine effektive Filterung in zwei Kammern ermöglicht wird. Im aufgeblähten Zustand des Staubsaugerbeutels ist das schlauchförmige Gebilde vorzugsweise über mindestens 60 %, insbesondere mindestens 80 % seiner Umfangsfläche beabstandet von der Außenwand des Staubsaugerbeutels angeordnet. Dadurch wird gewährleitet, dass die Luft zunächst die Wand des schlauchförmigen Gebildes und anschließend die Außenwand des Staubsaugerbeutels durchströmt.

Das schlauchförmige Gebilde kann an mindestens einer Seite verschlossen sein. Vorzugsweise ist das schlauchförmige Gebilde an gegenüberliegenden Seiten verschlossen und beispielsweise an einer Naht an der Außenwand fixiert sein. Dabei kann sich das schlauchförmige Gebilde im Wesentlichen über die gesamte Länge des Staubsaugerbeutels erstrecken, so dass eine bahn- bzw. schlauchförmige Zuführung während der Herstellung möglich ist.

Gemäß einer weiteren Ausgestaltung der Erfindung ist die Durchgangsöffnung von einem Rand umgeben, der steifer ausgebildet ist als das übrige Material des schlauchförmigen Gebildes. Dadurch wird verhindert, dass auch bei hohen Geschwindigkeiten die Durchgangsöffnung am Rand beschädigt wird, beispielsweise durch Risse oder durch Verformungen. Die steifere Ausbildung des Randes kann durch Verfestigung eines Vlieses oder durch andere Maßnahmen erfolgen.

Das schlauchförmige Gebilde besteht vorzugsweise aus einem Material mit größerer Luftdurchlässigkeit als die Außenwand. Beispielsweise kann das schlauchförmige Gebilde aus einem Vlies, Insbesondere einem Krempelvlies, hergestellt sein. Aber auch andere Materialien, wie Stoff, eine perforierte Folie, Papier, Pappe, Gitter, Netze oder Kombinationen dieser Materialien können eingesetzt werden. Die Luftdurchlässigkeit des schlauchförmigen Gebildet betagt vorzugsweise mehr als 600 l/m²s, insbesondere mehr als 1.000 l/m²s.

Gemäß einer weiteren Ausgestaltung der Erfindung ist das schlauchförmige Gebilde zumindest an einer Stelle an einer Innenwand teilweise faltenförmig zur Verringerung des Durchmessers fixiert. Die Falte kann dadurch gebildet werden, dass das schlauchförmige Gebilde an einer Innenwand randseitig durch eine Klebe- oder Schweißnaht zusammengehalten ist und somit ein Aufblähen des schlauchförmigen Gebildes in diesem Bereich nur mit reduziertem Umfang möglich ist. Dadurch kann die Form des schlauchförmigen Gebildes angepasst werden, beispielsweise weil eine Kammer eines Staubsaugers in einem bestimmten Bereich flacher ausgebildet ist. Dann kann die Funktionalität des schlauchförmigen Gebildes auch in diesem Bereich erhalten bleiben.

Die Durchgangsöffnung ist über ein Haltemittel benachbart zu der Einströmöffnung gehalten. Als Haltemittel kann eine Klebe- oder Schweißnaht, aber auch ein Materialstück verwendet werden, beispielsweise das Materialstück, das beim Ausstanzen der Durchgangsöffnung entsteht, das zumindest teilweise mit dem schlauchförmigen Gebilde verbunden bleiben kann. Dann kann dieses Materialstück eingesetzt werden, um das schlauchförmigen Gebilde beabstandet zu der Außenwand zu fixieren. Unabhängig davon, welches Haltemittel zur Fixierung des schlauchförmigen Gebildes und damit der Durchgangsöffnung an der Außenwand des Staubsaugerbeutels eingesetzt wird, kann das Haltemittel eine Sollbruchstelle bilden, die bei Überschreiten einer Bruchkraft getrennt wird, denn wenn das schlauchförmige Gebilde befüllt ist und somit keine Vorfilterfunktion mehr ausüben kann, ist es vorteilhaft, wenn das schlauchförmige Gebilde aus der fixierten Position gelöst wird und in den Innenraum des Staubsaugerbeutels abgelegt wird, denn dann kann die einströmende Luft unmittelbar durch die Außenwand des Staubsaugerbeutels gefiltert werden, bis der Staubsaugerbeutel vollständig befüllt ist. Die Bruchkraft für die Sollbruchstelle kann dabei in einem Bereich zwischen 2 bis 20 N, insbesondere 5 bis 10 N, liegen.

Das schlauchförmige Gebilde ist vorzugsweise zumindest über einen in Längsrichtung des schlauchförmigen Gebildes ausgerichteten Klebe- oder Schweißstreifen mit der Außenwand verbunden. Es können auch an gegenüberliegenden Seiten der Durchgangsöffnung jeweils mindestens ein Klebe- oder Schweißstreifen vorgesehen werden, um die Durchgangsöffnung relativ zu der Einströmöffnung zu fixieren. Durch die Verbindung über einen in Längsrichtung ausgerichteten Klebe- oder Schweißstreifen wird nur eine minimale Oberfläche des schlauchförmigen Gebildes an der Außenwand des Staubsaugerbeutels fixiert, so dass der Verlust an Filterfläche durch die Verbindungsstelle gering gehalten wird.

Der Staubsaugerbeutel ist als Flachbeutel ausgebildet, der eine obere Lage Filtermaterial und eine untere Lage Filtermaterial aufweist, die randseitig umlaufend miteinander verschweißt sind. Dabei ist es möglich, dass der Staubsaugerbeutel an einer oder an zwei gegenüberliegenden Seiten eine parallel zur Längsrichtung des schlauchförmigen Gebildes ausgerichtete Seitenfalte aufweist. Dies erleichtert das Auffalten des Staubsaugerbeutels nach dem Einlegen in eine Kammer des Staubsaugers.

Die Erfindung wird nachfolgend anhand eines Ausführungsbeispiels mit Bezug auf die beigefügten Zeichnungen näher erläutert. Es zeigen:
- Figur 1: eine Ansicht eines erfindungsgemäßen Staubsaugerbeutels von außen;
- Figur 2: eine Ansicht des Staubsaugerbeutels der Figur 1 bei der Herstellung, und
- Figur 3: eine Ansicht des Staubsaugerbeutels der Figur 1 ohne obere Lage Filtermaterial.

Ein Staubsaugerbeutel 1 besitzt eine obere Lage 2 aus Filtermaterial, in der eine Einströmöffnung 3 ausgespart ist, die von einer Halteplatte 4 umgeben ist. In die Einströmöffnung 3 kann ein Stutzen eines Staubsaugers eingesteckt werden. Die obere Lage 2 ist randseitig umlaufend mit einer unteren Lage 7 aus Filtermaterial verschweißt, so dass eine umlaufende Schweißnaht 5 gebildet ist. Um das Auffalten des Staubsaugerbeutels 1 nach dem Einlegen in die Kammer eines Staubsaugers zu erleichtern, sind an zwei gegenüberliegenden Seiten des Staubsaugerbeutels 1 Seitenfalten 6 ausgebildet, die an einer Seite an der Schweißnaht 5 fixiert ist. Dadurch ist in einem Endabschnitt 60 an der Schweißnaht 5 ein vierlagiger Bereich durch die nach innen gefaltete obere Lage 2 und die nach innen gefaltete untere Lage 7 ausgebildet. Es ist natürlich auch möglich, die Seitenfalte 6 lediglich durch Falten ohne Fixierung an einer Schweißnaht 5 auszubilden oder die Seitenfalte 6 an beiden Enden durch einen viertägigen Abschnitt 60 und Verschweißen dieses Abschnittes 60 zu fixieren.

Das Filtermaterial der oberen Lage 2 und der unteren Lage 7 besteht vorzugsweise aus einem mehrlagigen Vliesstoff, der mindestens eine Feinfilterschicht aufweist, beispielsweise eine Schicht Meltblown.

Wie in Figur 2 gezeigt ist, umfasst der Staubsaugerbeutel 1 zwischen der oberen Lage 2 und der unteren Lage 7, die die Außenwand des Staubsaugerbeutels 1 bilden, ein schlauchförmiges Gebilde 8. Das schlauchförmige Gebilde 8 besteht aus luftdurchlässigem Material, insbesondere einem luftdurchlässigem Vlies, beispielsweise einem Krempelvlies, kann aber auch aus einer luftdurchlässigen Folie oder einem anderen Material hergestellt sein, das zur Vorfilterung der eintretenden Luft geeignet ist. Das schlauchförmige Gebilde 8 ist aus einer Bahn hergestellt, die mit den gegenüberliegenden Kanten aufeinandergelegt und verklebt bzw. verschweißt wurde, so dass eine in Längsrichtung des schlauchförmigen Gebildes 8 ausgebildete Längsnaht 9 vorgesehen ist. Das schlauchförmige Gebilde 8 bildet eine Innenkammer 20 aus, die von dem schlauchförmigen Gebilde 8 von einem Innenraum 21 des Staubsaugerbeutels 1 getrennt ist. Es ist natürlich möglich, in dem schlauchförmigen Gebilde 8 eine oder mehrere Austrittsöffnungen vorzusehen, um den Strömungswiderstand des schlauchförmigen Gebildes 8 zu verringern.

In Figur 3 ist der Staubsaugerbeutel 1 ohne die obere Lage Filtermaterial 2 dargestellt. Es ist lediglich die untere Lage 7 aus Filtermaterial zu sehen, auf der das schlauchförmige Gebilde 8 aufgelegt ist. Im Übrigen ist das schlauchförmige Gebilde 8 jedoch nicht mit der unteren Lage 7 verbunden.

Das schlauchförmige Gebilde 8 umfasst eine Durchgangsöffnung 12, die von einem Rand 13 umgeben ist, der steifer ausgebildet ist als das übrige Material das schlauchförmigen Gebildes 8. Die Versteifung bzw. Verstärkung des Randes 13 kann durch Verfestigen des Vliesmaterials, durch Aufbringen eines Klebemittels an dem Rand 13 oder durch Schweißen erfolgen. Dadurch wird verhindert, dass der Rand 13 der Durchgangsöffnung 12 bei hohen Luftgeschwindigkeiten beschädigt wird.

Um das schlauchförmige Gebilde 8 so in dem Staubsaugerbeutel 1 zu fixieren, dass die Durchgangsöffnung 12 gegenüber der Einströmöffnung 3 ausgerichtet ist, sind streifen- bzw. linienförmige Klebe- oder Schweißnähte 11 vorgesehen, die in Längsrichtung des schlauchförmigen Gebildes 8 ausgerichtet sind. Dabei ist an gegenüberliegenden Seiten der Durchgangsöffnung 12 jeweils eine Klebenaht 11 vorgesehen, die beabstandet von dem Rand 13 der Durchgangsöffnung 12 endet. Die linienförmige Verbindung des schlauchförmigen Gebildes 8 an der oberen Lage 2 hat den Vorteil, dass nur geringe Flächen für die Verbindungsstellen benötigt werden, so dass die Filterverluste vernachlässigbar sind.

Der Abstand der Durchgangsöffnung 12 von den Enden des schlauchförmigen Gebildes 8 an der Schweißnaht 5 beträgt vorzugsweise mehr als 20%, insbesondere mehr als 30% der Länge des Staubsaugerbeutels.

Das schlauchförmige Gebilde 8 besitzt ferner randseitig angeordnete Verbindungsstellen 14, bei denen die Innenwand des schlauchförmigen Gebildes 8 aneinander fixiert ist. Dadurch wird der Durchmesser des schlauchförmigen Gebildes 8 in diesem Bereich verringert. Die Breite der Verbindungsstellen 14 kann je nach Einsatzzweck gewählt werden, um das Aufbähen des schlauchförmigen Gebildes 8 in einem bestimmten Bereich zu verringern. In dem dargestellten Beispiel ist an gegenüberliegenden Seiten des schlauchförmigen Gebildes 8 jeweils eine Verbindungsstelle 14 zur Verringerung des Durchmessers vorgesehen. Es können auch mehrere Verbindungsstellen 14 über die Länge des schlauchförmigen Gebildes 8 vorgesehen werden. Dadurch kann statt einer kreisförmigen Querschnittsgeometrie des schlauchförmigen Gebildes 8 eine im Wesentlichen ovale Geometrie des schlauchförmigen Gebildes 8 erhalten werden.

Das schlauchförmige Gebilde 8 ist an gegenüberliegenden Seiten verschlossen. Hierfür besitzt das schlauchförmige Gebilde 8 dieselbe Länge wie die Lage 7 aus Filtermaterial und das schlauchförmige Gebilde 8 wird an gegenüberliegenden Enden 10 zusammengeschweißt, vorzugsweise zusammen mit der Naht 5 des Staubsaugerbeutels 1. Dann ist die Naht 5 in dem Bereich mit dem schlauchförmigen Gebilde 8 vierlagig ausgebildet.

Für die Herstellung des Staubsaugerbeutels 1 wird zunächst ein schlauchförmiges Gebilde 8 in Bahnform auf eine untere Lage 7 aus Filtermaterial, die ebenfalls bahnförmig ist, aufgelegt. In dem schlauchförmigen Gebilde 8 ist dabei schon die Durchgangsöffnung 12 ausgespart und der Rand 13 verfestigt. Anschließend wird die obere Lage 2 aus Filtermaterial bahnförmig zugeführt und über Klebenähte 11 oder Schweißnähte 11 an dem schlauchförmigen Gebilde 8 fixiert. Danach werden die obere Lage 2 und die untere Lage 7 umlaufend randseitig miteinander verschweißt, gegebenenfalls auch mit Ausbildung einer oder mehrerer Seitenfalten 6.

In dem dargestellten Ausführungsbeispiel ist die Durchgangsöffnung 12 rechteckförmig ausgebildet, während die Eintrittsöffnung 3 kreisförmig ist. Es ist natürlich auch möglich, die Durchgangsöffnung 12 ebenfalls kreisförmig auszubilden oder etwas größer als die Eintrittsöffnung 3 vorzusehen.

Das schlauchförmige Gebilde 8 kann ferner über ein Materialstück an der oberen Lage 2 fixiert werden, beispielsweise das Materialstück, das beim Ausstanzen der Durchgangsöffnung 12 entsteht. Die Verbindungsstelle zwischen dem schlauchförmigen Gebilde 8 und der obigen Lage 2 kann dabei als Sollbruchstelle ausgebildet sein, so dass bei zunehmender Befüllung des schlauchförmigen Gebildes 8 die Kräfte auf die Verbindungsstelle zunehmen, die dann bei Überschreiten einer vorbestimmten Bruchkraft abreißen kann. Dann wird das schlauchförmige Gebilde 8 als Vorfilter wirkungslos, behindert aber dann den eintretenden Luftstrom weniger. Dadurch kann die Standzeit des Staubsaugerbeutels 1 weiter erhöht werden.

## Patentansprüche

1. Staubsaugerbeutel (1) mit einer Außenwand (2, 7) aus Filtermaterial, in der eine Einströmöffnung (3) ausgebildet ist, wobei der Staubsaugerbeutel (1) aus einer oberen Lage Filtermaterial (2) und einer unteren Lage Filtermaterial (7) hergestellt ist, die randseitig umlaufend miteinander verschweißt sind und in dem Staubsaugerbeutel (1) ein schlauchförmiges Gebilde (8) aus luftdurchlässigem Material angeordnet ist, das an mindestens einer Seite verschlossen ist und an gegenüberliegenden Seiten an einer Naht (5) an der Außenwand (2, 7) fixiert ist, **dadurch gekennzeichnet, dass** das schlauchförmige Gebilde (8) in einem mittleren Bereich eine der Einströmöffnung (3) gegenüberliegende Durchgangsöffnung (12) aufweist und die Durchgangsöffnung (12) über ein Haltemittel benachbart zu der Einströmöffnung (3) gehalten ist.

2. Staubsaugerbeutel nach Anspruch 1, **dadurch gekennzeichnet, dass** und das schlauchförmige Gebilde (8) teilweise an der Außenwand (2, 7) fixiert ist.

3. Staubsaugerbeutel nach Anspruch 1 oder 2, **dadurch gekennzeichnet, dass** das schlauchförmige Gebilde (8) zwischen 10 % bis 50 %, insbesondere 25 % bis 30 %, des Innenvolumens des Staubsaugerbeutels (1) ausfüllt.

4. Staubsaugerbeutel nach einem der vorhergehenden Ansprüche, **dadurch gekennzeichnet, dass** im aufgeblähten Zustand des Staubsaugerbeutels (1) das schlauchförmige Gebilde (8) über mindestens 60 %, vorzugsweise mindestens 80 %, seiner Umfangsfläche beabstandet von der Außenwand (2, 7) angeordnet ist.

5. Staubsaugerbeutel nach einem der vorhergehenden Ansprüche, **dadurch gekennzeichnet, dass** das schlauchförmige Gebilde (8) sich im Wesentlichen über die gesamte Länge des Staubsaugerbeutels (1) erstreckt.

6. Staubsaugerbeutel nach einem der vorhergehenden Ansprüche, **dadurch gekennzeichnet, dass** die Durchgangsöffnung (12) von einem Rand (13) umgeben ist, der steifer ausgebildet ist als das übrige Material des schlauchförmigen Gebildes (8).

7. Staubsaugerbeutel nach einem der vorhergehenden Ansprüche, **dadurch gekennzeichnet, dass** das schlauchförmige Gebilde (8) aus einem Material mit größerer Luftdurchlässigkeit besteht als die Außenwand (2, 7).

8. Staubsaugerbeutel nach einem der vorhergehenden Ansprüche, **dadurch gekennzeichnet, dass** das schlauchförmige Gebilde (8) eine Luftdurchlässigkeit von mehr als 600 l/m²s, insbesondere mehr als 1.000 l/m²s aufweist.

9. Staubsaugerbeutel nach einem der vorhergehenden Ansprüche, **dadurch gekennzeichnet, dass** das schlauchförmige Gebilde (8) zumindest an einer Stelle (14) an einer Innenwand teilweise faltenförmig zur Verringerung des Durchmessers fixiert ist.

10. Staubsaugerbeutel nach einem der Ansprüche 1 bis 9, **dadurch gekennzeichnet, dass** das Haltemittel eine Sollbruchstelle bildet, die bei Überschreiten einer Bruchkraft getrennt wird.

11. Staubsaugerbeutel nach Anspruch 10, **dadurch gekennzeichnet, dass** die Bruchkraft in einem Bereich zwischen 2 bis 20 N, vorzugsweise 5 bis 10 N, liegt.

12. Staubsaugerbeutel nach einem der vorhergehenden Ansprüche, **dadurch gekennzeichnet, dass** das schlauchförmige Gebilde (8) zumindest über einen in Längsrichtung des schlauchförmigen Gebildes (8) ausgerichteten Klebe- oder Schweißstreifen (11) mit der Außenwand (2) verbunden ist.

13. Staubsaugerbeutel nach einem der vorhergehenden Ansprüche, **dadurch gekennzeichnet, dass** an mindestens einer Seite des Staubsaugerbeutels (1) eine parallel zur Längsrichtung des schlauchförmigen Gebildes (8) ausgerichtete Seitenfalte (6) vorgesehen ist.

## Claims

1. Vacuum cleaner bag (1) with an outer wall (2, 7) of filter material, in which an inflow opening (3) is formed, wherein the vacuum cleaner bag (1) is produced from an upper layer of filter material (2) and a lower layer of filter material (7), which are welded together around the edge, and a hose-shaped formation (8) of air-permeable material, which is closed at at least one side and which is fixed at opposite sides to the outer wall (2, 7) at a seam (5), is arranged in the vacuum cleaner bag (1), **characterised in that** the hose-shaped formation (8) has in a middle region a passage opening (12) opposite the inflow opening (3) and the passage opening (12) is held by way of holding means adjacent to the inflow opening (3).

2. Vacuum cleaner bag according to claim 1, **characterised in that** the hose-shaped formation (8) is in part fixed to the outer wall (2, 7).

3. Vacuum cleaner bag according to claim 1 or 2, **characterised in that** the hose-shaped formation (8) occupies between 10% and 50%, particularly 25% to 30% of the internal volume of the vacuum cleaner bag (1).

4. Vacuum cleaner bag according to any one of the preceding claims, **characterised in that** in the inflated state of the vacuum cleaner bag (1) the hose-shaped formation (8) is arranged to be spaced by way of at least 60%, preferably at least 80%, of its circumferential surface from the outer wall (2, 7).

5. Vacuum cleaner bag according to any one of the preceding claims, **characterised in that** the hose-shaped formation (8) extends substantially over the entire length of the vacuum cleaner bag (1).

6. Vacuum cleaner bag according to any one of the preceding claims, **characterised in that** the passage opening (12) is surrounded by an edge (13) which is of stiffer construction than the remaining material of the hose-shaped formation (8).

7. Vacuum cleaner bag according to any one of the preceding claims, **characterised in that** the hose-shaped formation (8) consists of a material with greater air-permeability than the outer wall (2, 7).

8. Vacuum cleaner bag according to any one of the preceding claims, **characterised in that** the hose-shaped formation (8) has an air permeability of more than 600 l/m²s, particularly more than 1,000 l/m²s.

9. Vacuum cleaner bag according to any one of the preceding claims, **characterised in that** the hose-shaped formation (8) is fixed at at least one point (14) to an inner wall partly in folded form for reduction of diameter.

10. Vacuum cleaner bag according to any one of claims 1 to 9, **characterised in that** the holding means forms a frangible location which is parted if a breaking force is exceeded.

11. Vacuum cleaner bag according to claim 10, **characterised in that** the breaking force lies in a range between 2 and 20 N, preferably 5 to 10 N.

12. Vacuum cleaner bag according to any one of the preceding claims, **characterised in that** the hose-shaped formation (8) is connected with the outer wall (2) at least by way of an adhesive or weld strip (11) oriented in the longitudinal direction of the hose-shaped formation (8).

13. Vacuum cleaner bag according to any one of the preceding claims, **characterised in that** a side fold (6) oriented parallel to the longitudinal direction of the hose-shaped formation (8) is provided at at least one side of the vacuum cleaner bag (1).

## Revendications

1. Sac d'aspirateur (1) comportant une paroi externe (2, 7) en un matériau filtrant dans laquelle est formée une ouverture d'entrée (3), ce sac d'aspirateur (1) étant réalisé à partir d'une couche de matériau filtrant supérieure (2) et d'une couche de matériau filtrant inférieure (7) qui sont soudées l'une à l'autre au niveau de leurs bords périphériques, et, dans le sac d'aspirateur (1) est positionné un élément en forme de tuyau (8) en un matériau perméable à l'air qui est fermé sur au moins un côté et est fixé sur ses côtés opposés à une jointure (5) située sur la paroi externe (2, 7),
**caractérisé en ce que**
l'élément en forme de tuyau (8) comporte dans une zone médiane une ouverture de passage (12) située à l'opposé de l'ouverture d'entrée (3) et l'ouverture de passage (12) est maintenue au voisinage de l'ouverture d'entrée (3) par l'intermédiaire de moyens de retenue.

2. Sac d'aspirateur conforme à la revendication 1,
**caractérisé en ce que**
l'élément en forme de tuyau (8) est partiellement fixé à la paroi externe (2, 7).

3. Sac d'aspirateur conforme à la revendication 1 ou 2,
**caractérisé en ce que**
l'élément en forme de tuyau (8) remplit entre 10 % et 50 %, en particulier entre 25 % et 30 % du volume interne du sac d'aspirateur (1).

4. Sac d'aspirateur conforme à l'une des revendications précédentes,
**caractérisé en ce qu'**
à l'état gonflé du sac d'aspirateur (1) l'élément (8) en forme de tuyau est situé à distance de la paroi externe (2, 7) sur au moins 60 %, de préférence au moins 80 % de sa surface périphérique.

5. Sac d'aspirateur conforme à l'une des revendications précédentes,
**caractérisé en ce que**
l'élément (8) en forme de tuyau s'étend essentiellement sur la totalité de la longueur du sac d'aspirateur (1).

6. Sac d'aspirateur conforme à l'une des revendications précédentes,
**caractérisé en ce que**
l'ouverture de passage (12) est entourée par un bord (13) qui est plus rigide que la partie restante du matériau de l'élément (8) en forme de tuyau.

7. Sac d'aspirateur conforme à l'une des revendications précédentes,
**caractérisé en ce que**
l'élément (8) en forme de tuyau est réalisé en un matériau ayant une plus grand perméabilité à l'air que la paroi externe (2, 7).

8. Sac d'aspirateur conforme à l'une des revendications précédentes,
**caractérisé en ce que**
l'élément (8) en forme de tuyau a une perméabilité à l'air de plus de 600 l/m²s, en particulier de plus de 1.000 l/m²s.

9. Sac d'aspirateur conforme à l'une des revendications précédentes,
**caractérisé en ce que**
l'élément (8) en forme de tuyau est fixé en au moins un emplacement (14) sur une paroi interne partiellement en formant un pli pour en diminuer le diamètre.

10. Sac d'aspirateur conforme à l'une des revendications 1 à 9,
**caractérisé en ce que**
les moyens de retenue forment un emplacement de rupture de consigne qui est coupé en cas de dépassement d'une force de rupture.

11. Sac d'aspirateur conforme à la revendication 10,
**caractérisé en ce que**
la force de rupture est située dans une plage comprise entre 2 et 20 N, de préférence entre 5 et 10 N.

12. Sac d'aspirateur conforme à l'une des revendications précédentes,
**caractérisé en ce que**
l'élément (8) en forme de tuyau est relié à la paroi externe (2) au moins par une bande de colle ou de soudure (11) dirigée dans la direction longitudinale de cet élément (8) en forme de tuyau.

13. Sac d'aspirateur conforme à l'une des revendications précédentes,
**caractérisé en ce qu'**
il est prévu sur au moins un côté du sac d'aspirateur (1) un pli latéral (6) dirigé parallèlement à la direction longitudinale de l'élément (8) en forme de tuyau.
